# EUROPÄISCHE PATENTSCHRIFT

(11) **EP 0 917 835 B1**
(45) Veröffentlichungstag und Bekanntmachung des Hinweises auf die Patenterteilung: **15.05.2002**
(21) Anmeldenummer: 97120492.0
(22) Anmeldetag: 21.11.1997
(51) Int. Cl.: A43B 17/02, A43B 7/14

(54) **Einlegesohle zur Reflexzonentherapie**
Insole for reflex-zones therapy
Semelle extérieure pour la thérapie des zones de réflexion

(43) Veröffentlichungstag der Anmeldung: 26.05.1999
(73) Patentinhaber: Nigro, Alberto, 85598 Baldham (DE)
(72) Erfinder: Fusco, Maria Antonietta, Dr., 83100 Avellino (IT)
(74) Vertreter: Menges, Rolf, Dipl.-Ing.

(56) Entgegenhaltungen:
- EP-A- 0 279 933
- EP-A- 0 429 845
- DE-A- 3 508 582
- DE-A- 3 627 538
- DE-A- 4 406 063
- DE-U- 9 000 961
- DE-U- 9 002 962
- US-A- 5 664 342

## Beschreibung

Die Erfindung bezieht sich auf eine Einlegesohle zur Reflexzonentherapie, die in einen Schuh eingelegt wird und elastische Wölbungen im Bereich der Proprio- und Barozeptoren sowie der Reflexzonenpunkte auf der Fußsohle gemäß der traditionellen chinesischen Medizin aufweist.

Bekanntlich besteht die Fußreflexzonentherapie in einer Stimulierung bestimmter Punkte auf der Fußsohle, die im wesentlichen den Muskeleinbettungen der sogenannten Implizit-Muskeln zur Aufrechterhaltung der Sohlenwölbung entsprechen, durch die man die allgemeine Physiologie des menschlichen Körpers zu therapeutischen Zwecken beeinflussen kann. Insbesondere kann man sogenannte Anomalien der aufrechten Haltung therapeutisch korrigieren.

Mit speziell dafür entwickelten Sohlen kann man diese Stimulierung ohne Beeinträchtigung des Patienten über viele Stunden hin erreichen, indem dieser einfach Schuhe anzieht, in die eine solche Sohle eingelegt ist.

Damit die Sohle vom Patienten als wirklich angenehm empfunden wird, muß sie über einen langen Zeitraum hinweg großen Komfort garantieren, ohne daß sich die therapeutischen Eigenschaften bei dauerndem Gebrauch verschlechtern.

Diese Art von Sohlen unterliegt außerdem einer starken Abnutzung, hauptsächlich aufgrund der Schweißabsonderung des Fußes und der Querbeanspruchung durch den Druck, den der Fuß während des Gehens ausübt.

Diese Abnutzung kann die Stimulierung der Fußsohle negativ beeinflussen, die allerdings soweit wie möglich und für einen ausreichend langen Zeitraum unverändert erhalten bleiben sollte.

Aus der DE 3 508 582 A ist eine Einlegesohle bekannt, wobei auf einer Fußsohle separate Form teile befestigt sind und ferner eine Decksohle aus dünnem Gummi material vorgesehen ist.

Aufgabe der Erfindung ist es, eine Sohle zur Reflexzonentherapie mit hohem Tragekomfort bereitzustellen, die eine verbesserte und über lange Zeiträume gleichbleibende Stimulierung ermöglicht.

Diese Aufgabe wird erfindungsgemäß durch eine Sohle mit den Merkmalen des Patentanspruchs 1 gelöst.

Vorteilhafte Ausgestaltungen der Erfindung bilden die Gegenstände der abhängigen Ansprüche.

Ausführungsbeispiele der Erfindung werden im folgenden unter Bezugnahme auf die Zeichnungen näher beschrieben. Es zeigt:
- Fig. 1: in Unteransicht eine erste Ausführungsform einer Einlegesohle nach der Erfindung;
- Fig. 2: eine Längsschnittansicht der Sohle nach der Linie X-X in Fig.1; und
- Fig. 3: eine Längsschnittansicht einer zweiten Ausführungsform der Einlegesohle nach der Erfindung.

In den Figuren, auf die nun Bezug genommen wird, ist die Einlegesohle insgesamt mit 1 bezeichnet. Gemäß Fig.1 ist diese so gestaltet, daß sie in einen Schuh eingelegt sich an diesen anpaßt.

Die Sohle 1 umfaßt eine erste, untere Schicht 2 und eine zweite, obere Schicht 3 mit gleicher Form und gleichen Abmessungen, die übereinander liegen und in der Form einander angepaßt sind.

Die erste Schicht 2 hat eine Dicke von etwa 1 mm und besteht aus atoxischem und im wesentlichen nicht allergenem Gummi und weist einer langen Tragedauer entsprechende Eigenschaften auf. Als Gummi wird bevorzugt ein Material natürlichen Ursprungs verwendet, insbesondere ein Paragummi, d.h. ein Gummi auf der Basis von Naturkautschuk.

Die zweite Schicht 3 ist ebenfalls dünn und besteht aus berührungsweichem Material, das für den Kontakt mit der Fußsohle geeignet ist, wobei die Berührungsseite insbesondere aus Wildleder besteht oder wildlederartig ist. Bevorzugt wird ein Gewebe natürlichen Ursprungs, insbesondere Alcantara.

Die erste Schicht 2 und die zweite Schicht 3 sind miteinander verklebt. Die Struktur der Sohle 1 wird bevorzugt durch eine Naht 4 verstärkt, die entlang des gesamten Randes 5 der Sohle 1 verläuft.

Die Sohle 1 umfaßt außerdem mehrere Wölbungen, die im folgenden als Teil der Erfindung beschrieben sind und sich im Bereich der Proprio- und Barozeptoren sowie der Reflexzonenpunkte der Fußsohle befinden.

Diese Proprio- und Barozeptoren von oberflächigem, artikuliertem und tiefem Typ sind im wesentlichen in den Bereichen der Muskeleinbettungen angelegt.

Um die Wölbungen zwischen der ersten und zweiten Schicht 2, 3 in den Bereichen der Proprio- und Barozeptoren sowie der Reflexzonenpunkte der Fußsohle zu bilden, ist die Sohle 1 mit mehreren Alveolen 6 ausgestattet, in deren Bereich zwischen der ersten und zweiten Schicht 2, 3 kein diese zusammenhaltender Klebstoff vorhanden ist.

Der Umfang der Alveolen 6 wird durch entsprechende Linearnähte 7 definiert und verstärkt. Die Alveolen 6 sind jeweils derart gestaltet, daß sie mit elastischen Einzelpartikeln 8 im wesentlichen unregelmäßiger Form, facettiert und kantig und aus im wesentlichen nicht allergenem Gummi verfüllt werden können, um die Wölbungen zu bilden.

Zu diesem Zweck ist jede Alveole 6 mit einer Öffnung 9 ausgestattet, die sich in der Nähe der entsprechenden Linearnaht befindet, um die Füllung der Alveolen 6 mittels einer Kanüle oder eines analogen Instruments zu ermöglichen. Die Öffnungen 9 können sofort nach Beendigung des Füllvorgangs verschlossen werden.

Die Partikel 8 können dadurch hergestellt werden, daß die gleiche Para-Gummifolie, die zur Konfektionierung der ersten Schicht 2 der Sohle 1 verwendet wird, in Würfel geschnitten wird, die jeweils eine Querabmessung von etwa 1 mm aufweisen.

Die Dicke jeder Wölbung, die durch Füllen mit den Partikeln und durch die natürliche Elastizität von Alcantara und von Gummi entsteht, beträgt etwa 3 mm.

Form, Dicke und Elastizität jeder Wölbung werden für eine korrekte Reflexzonenbeanspruchung der Proprio- und Barozeptoren der Fußsohle im voraus festgelegt. Insbesondere die Füllung der Alveolen 6 wird auf der Grundlage therapeutischer Vorgaben bezogen auf den die Sohle 1 tragenden Patienten durchgeführt.

Jede Sohle 1 weist sieben elastische Wölbungen auf, die je nach ihrer Lage unterschiedlich geformt sind und zu den entsprechenden Bereichen der Proprio-und Barozeptoren der Fußsohle passen, insbesondere eine erste elastische Wölbung 11 in Höhe des Adduktors der großen Zehe, eine zweite Wölbung 12 für den kurzen Flexor der großen Zehe, eine dritte Wölbung 13 für den kurzen Flexor der kleinen Zehe, eine vierte Wölbung 14 für den Abduktor der kleinen Zehe, eine fünfte Wölbung 15 für den Dorsalkeil, eine sechste Wölbung 16 für den Plantarkeil und eine siebte Wölbung 17 für den Adduktor der großen Zehe.

Die Sohle 1 nach der Erfindung kann in verschiedenen Größen gefertigt werden; die Alveolen 6 bleiben solange leer, bis sie auf der Grundlage medizinischer Anweisungen mit einer passenden Menge von elastischen Partikeln 8 gefüllt werden. Anschließend werden die Öffnungen 9 verschlossen, um sicherzustellen, daß keine Partikel 8 aus ihnen entweichen können.

Bei einer weiteren Ausführungsform, die in Fig. 3 dargestellt ist, ist zwischen der ersten, weichen, unteren Schicht 2 und der zweiten, dünnen, oberen Schicht 3 eine Zwischenschicht 10 angeordnet. Die Zwischenschicht 10 besteht aus inertem, mäßig festem, etwa 0,5 mm dickem Material, insbesondere aus PVC.

Die erste Schicht 2 und die zweite Schicht 3 sind mit der Zwischenschicht 10 wie in der obigen Ausführungsform ebenfalls nur an den Stellen der Sohle verklebt, die nicht von der Bildung der Stimulierungsalveolen 6 betroffen sind.

Das Vorhandensein der Zwischenschicht 10 wird durch die Menge der für die Fußsohle vorgesehenen Alveolen 6 bestimmt. Die Zwischenschicht 10 kann auch eine weiche und besonders lockere Zwischenschicht sein, die der Fußsohle zusätzliche Weichheit und Lockerheit bietet und aus natürlicher Wolle oder jeglichem anderen ähnlichen synthetischen oder natürlichen Material bestehen kann.

Die Sohle 1 gemäß beiden Ausführungsformen ist in der Lage, dem Patienten eine optimale Reflexzonenstimulierung zu bieten. Eine solche Stimulierung kann über einen langen Zeitraum hinweg, auch mehr als ein Jahr, unverändert beibehalten werden.

Außerdem unterliegt die Sohle 1 keiner besonderen Abnutzung und ist immer bequem zu tragen. Sie ist außerdem waschbar und einfach im Gebrauch und in der Pflege. Die für die Herstellung verwendeten Materialien sind nicht allergen sowie atoxisch für die Fußsohle.

Die oben beschriebene Sohle 1 kann Variationen unterliegen. So können z.B. die einzelnen Partikel 8 zur Füllung der Alveolen 6 durch anderes Material ersetzt werden, sei es gallertartig oder pulverförmig oder jedenfalls weich, und das Material kann natürlichen oder synthetischen Ursprungs sein. Insbesondere ist es möglich, synthetischen Gummi, zum Beispiel Silikongummi, als Ersatz für Paragummi zu verwenden. Auch Alcantara kann durch ein Gewebe oder eine Laminatfolie ersetzt werden, die dem schwitzenden Fuß ausreichende Kontaktbequemlichkeit garantiert.

Auch die Anzahl der für die Stimulierung vorgesehenen Alveolen 6 kann je nach den Punkten und Muskeleinbettungen verändert werden, die man stimulieren möchte.

Die Reflexzonenpunkte auf der Fußsohle werden gemäß der traditionellen chinesischen Medizin bestimmt. Die Alveolen 6 ergeben durch Füllen mit elastischen Partikeln elastische Wölbungen, deren Form, Dicke und Elastizität so gewählt werden, daß sich die korrekte reflexzonentherapeutische Reizung in den Reflexzonenpunkten auf der Fußsohle gemäß der traditionellen chinesischen Medizin ergibt.

## Patentansprüche

1. Sohle (1) zur Reflexzonentherapie, die elastische Wölbungen im Bereich der Proprio- und Barozeptoren sowie der Reflexzonenpunkte einer Fußsohle umfaßt, mit einer ersten, weichen, unteren Schicht (2) aus nicht allergenem Gummimaterial und einer zweiten, dünnen, oberen Schicht (3) aus berührungsweichem Material, die für den Kontakt mit der Fußsohle geeignet ist, **dadurch gekennzeichnet, daß** die erste und die zweite Schicht (2, 3) übereinander liegen und im wesentlichen im Bereich der Proprio- und Barozeptoren sowie der Reflexzonenpunkte auf der Fußsohle miteinander mehrere Alveolen (6) bilden, die mit einzelnen elastischen Partikeln (8) von meist unregelmäßiger Form aus nicht allergenem Gummi füllbar sind, um die elastischen Wölbungen zu bilden, deren Form, Dicke und Elastizität zur korrekten Reflexzonenreizung der genannten Proprio- und Barozeptoren sowie der Reflexzonenpunkte der Fußsohle vorgegeben sind.

2. Sohle (1) nach Anspruch 1, **dadurch gekennzeichnet, daß** die erste Schicht (2) und die zweite Schicht (3) außer im Bereich der Alveolen (6) miteinander verklebt sind.

3. Sohle (1) nach Anspruch 1, **dadurch gekennzeichnet, daß** die erste Schicht (2) und die zweite Schicht (3) mit einer zwischen ihnen angeordneten Zwischenschicht (10) aus inertem, dünnem und mäßig festem Material wie z.B. PVC außer im Bereich der Alveolen (6) verklebt sind.

4. Sohle (1) nach einem der Ansprüche 1 bis 3, **dadurch gekennzeichnet, daß** der Umfang der Alveolen (6) durch Linearnähte (7) definiert und verstärkt ist.

5. Sohle (1) nach einem der Ansprüche 1 bis 4, **dadurch gekennzeichnet, daß** die Alveolen (6) die elastischen Wölbungen für sieben propriozeptive und barozeptive Zonen sowie für die Reflexzonenpunkte der Fußsohle bilden, nämlich eine Wölbung (11) für den Adduktor der Großzehe, eine Wölbung (12) für den kurzen Flexor der Großzehe, eine Wölbung (13) für den kurzen Flexor der kleinen Zehe, eine Wölbung (14) für den Abduktor der kleinen Zehe, eine Wölbung (15) für den Dorsalkeil, eine Wölbung (16) für den Plantarkeil und eine Wölbung (17) für den Adduktor der Großzehe.

6. Sohle (1) nach einem der Ansprüche 1 bis 5, **dadurch gekennzeichnet, daß** sie an dem Sohlenrand (5) durch eine Außennaht (4) verstärkt ist.

7. Sohle (1) nach einem der Ansprüche 1 bis 6, **dadurch gekennzeichnet, daß** das Gummimaterial der ersten Schicht (2) aus Naturgummi besteht, insbesondere aus Paragummi.

8. Sohle (1) nach einem der Ansprüche 1 bis 6, **dadurch gekennzeichnet, daß** das Gummimaterial der ersten Schicht (2) aus synthetischem Gummi besteht, insbesondere aus Silikongummi.

9. Sohle (1) nach einem der Ansprüche 1 bis 8, **dadurch gekennzeichnet, daß** das berührungsweiche Material der zweiten Schicht (3) aus Naturmaterial besteht, das bei der Berührung im wesentlichen wildlederartig ist, insbesondere aus Alcantara .

10. Sohle (1) nach einem der Ansprüche 1 bis 9, **dadurch gekennzeichnet, daß** das berührungsweiche Material der zweiten Schicht(3) aus Laminatfolie besteht.

11. Sohle (1) nach einem der Ansprüche 1 bis 10, **dadurch gekennzeichnet, daß** die elastischen Partikel (8) zur Füllung der Alveolen (6) Partikel (8) aus dem gleichen Material wie die erste Schicht (2) sind.

12. Sohle (1) nach einem der Ansprüche 1 bis 10, **dadurch gekennzeichnet, daß** die elastischen Partikel (8) zur Füllung der Alveolen (6) aus gallertartigem oder pulverförmigem synthetischen oder natürlichen Material bestehen.

13. Sohle (1) nach Anspruch 3, **dadurch gekennzeichnet, daß** die Zwischenschicht (10) aus natürlicher Wolle oder jeglichem anderen ähnlichen synthetischen oder natürlichem Material besteht.

## Claims

1. A sole (1) for reflex zone therapy, including elastic bulges in the area of the proprioceptors and baroceptors and of the reflex zone points of the sole of a foot, the sole comprising a first soft lower layer (2) of non-allergenic rubber material and a second thin upper layer (3) of a material soft to the touch and suitable for contact with the sole of the foot, **characterized in that** the first and the second layers (2, 3) are superimposed and form several alveoli (6) substantially in the area of the proprioceptors and baroceptors and of the reflex zone points of the sole of the foot, the alveoli being fillable with individual elastic particles (8) generally irregular in shape and made of non-allergenic rubber, to form the elastic bulges, the shape, thickness and elasticity thereof being specified for the correct reflex zone stimulation of the given proprioceptors and baroceptors and of the reflex zone points of the sole of the foot.

2. The sole (1) according to claim 1, **characterized in that** the first layer (2) and the second layer (3) are adhered together except in the area of the alveoli (6).

3. The sole (1) according to claim 1, **characterized in that** the first layer (2) and the second layer (3) are adhered to an intermediate third layer (10) arranged therebetween and made of an inert, thin and moderately firm material such as PVC, for example, except in the area of the alveoli (6).

4. The sole (1) according to any one of claims 1 to 3, **characterized in that** the periphery of the alveoli (6) is defined and reinforced by linear seams (7).

5. The sole (1) according to any one of claims 1 to 4, **characterized in that** the alveoli (6) form the elastic bulges for seven proprioceptive and baroceptive zones and for the reflex zone points of the sole of the foot, namely one bulge (11) for the adductor of the big toe, one bulge (12) for the short flexor of the big toe, one bulge (13) for the short flexor of the little toe, one bulge (14) for the abductor of the little toe, one bulge (15) for the dorsal fascia, one bulge (16) for the plantar fascia and one bulge (17) for the adductor of the big toe.

6. The sole (1) according to any one of claims 1 to 5, **characterized in that** it is reinforced by an outer seam (4) on the edge (5) of the sole.

7. The sole (1) according to any one of claims 1 to 6, **characterized in that** the rubber material of the first layer (2) is natural rubber, particularly para rubber.

8. The sole (1) according to any one of claims 1 to 6, **characterized in that** the rubber material of the first layer (2) is synthetic rubber, particularly silicone rubber.

9. The sole (1) according to any one of claims 1 to 8, **characterized in that** the soft-to-the-touch material of the second layer (3) is a natural material, particularly alcantara, with a substantially suede-like feel.

10. The sole (1) according to any one of claims 1 to 9, **characterized in that** the soft-to-the-touch material of the second layer (3) is a laminate foil.

11. The sole (1) according to any one of claims 1 to 10, **characterized in that** the elastic particles (8) for filling the alveoli (6) are particles (8) made of the same material as the first layer (2).

12. The sole (1) according to any one of claims 1 to 10, **characterized in that** the elastic particles (8) for filling the alveoli (6) are made of a gelatinous or powdery synthetic or natural material.

13. The sole (1) according to claim 3, **characterized in that** the intermediate layer (10) is made of natural wool or any other similar synthetic or natural material.

## Revendications

1. Semelle (1) pour la thérapie par zones réflexes, englobant des convexités élastiques dans la région des propriocepteurs et des barocepteurs, ainsi que dans celle des points de zones réflexes d'une plante du pied, avec une première couche inférieure souple (2), en caoutchouc non-allergène et une seconde couche supérieure mince (3), en matière douce au contact, adaptée pour le contact avec la plante du pied, **caractérisée en ce que** la première et la seconde couche (2, 3) sont superposées et essentiellement dans la région des propriocepteurs et des barocepteurs, ainsi que dans celle des points de zones réflexes de la plante du pied, forment ensemble plusieurs alvéoles (6) qui peuvent être remplies de particules individuelles élastiques (8), de forme la plus souvent irrégulière, en caoutchouc non-allergène, pour former les convexités élastiques, dont la forme, l'épaisseur et l'élasticité sont prédéfinies, pour assurer une stimulation correcte des zones réflexes des propriocepteurs et des barocepteurs, ainsi que des points de zones réflexes précités de la plante du pied.

2. Semelle (1), selon la revendication 1, **caractérisée en ce que**, à l'exception de la région des alvéoles (6), la première couche (2) et la seconde couche (3) sont collées entre elles.

3. Semelle (1) selon la revendication 1, **caractérisée en ce que**, à l'exception de la région des alvéoles (6), la première couche (2) et la seconde couche (3) sont collées par l'intermédiaire d'une couche intermédiaire (10), disposée entre elles et constituée d'une matière mince et moyennement solide, comme par exemple du PVC.

4. Semelle (1) selon l'une quelconque des revendications 1 à 3, **caractérisée en ce que** le pourtour des alvéoles (6) est défini et renforcé par des coutures linéaires (7).

5. Semelle (1) selon l'une quelconque des revendications 1 à 4, **caractérisée en ce que** les alvéoles (6) forment les convexités élastiques pour sept zones proprioceptives et baroceptives, ainsi que pour les points de zones réflexes de la plante du pied, à savoir une convexité (11) pour l'adducteur du gros orteil, une convexité (12) pour le muscle fléchisseur court du gros orteil, une convexité (13) pour le muscle fléchisseur court du petit orteil, une convexité (14) pour l'abducteur du petit orteil, une convexité (15) pour le trapèze dorsal, une convexité (16) pour le trapèze plantaire et une convexité (17) pour l'adducteur du gros orteil.

6. Semelle (1) selon l'une quelconque des revendications 1 à 5, **caractérisée en ce qu'**elle est renforcée par une couture extérieure (4), sur le bord de la semelle.

7. Semelle (1) selon l'une quelconque des revendications 1 à 6, **caractérisée en ce que** le caoutchouc de la première couche (2) est du caoutchouc naturel, particulièrement du caoutchouc Para.

8. Semelle (1) selon l'une quelconque des revendications 1 à 6, **caractérisée en ce que** le caoutchouc de la première couche (2) est du caoutchouc synthétique, particulièrement du caoutchouc silicone.

9. Semelle (1) selon l'une quelconque des revendications 1 à 8, **caractérisée en ce que** la matière douce au contact de la seconde couche (3) est une matière naturelle, qui au toucher est de type daim, particulièrement en Alcantara.

10. Semelle (1) selon l'une quelconque des revendications 1 à 9, **caractérisée en ce que** la matière douce au contact de la seconde couche (3) est un film laminé.

11. Semelle (1) selon l'une quelconque des revendications 1 à 10, **caractérisée en ce que** les particules élastiques (8) pour le remplissage des alvéoles (6) sont des particules (8) en matière identique à celle de la première couche (2).

12. Semelle (1) selon l'une quelconque des revendications 1 à 10, **caractérisée en ce que** les particules élastiques (8) pour le remplissage des alvéoles (6) sont en matière synthétique ou naturelle, gélatineuse ou pulvérulente.

13. Semelle (1) selon la revendication 3, **caractérisée en ce que** la couche intermédiaire (10) est en laine naturelle ou en toute autre matière analogue, synthétique ou naturelle.
